# EUROPÄISCHE PATENTSCHRIFT

(11) **EP 0 272 631 B1**
(45) Veröffentlichungstag und Bekanntmachung des Hinweises auf die Patenterteilung: **20.05.1992**
(21) Anmeldenummer: 87118749.8
(22) Anmeldetag: 17.12.1987
(51) Int. Cl.: C23C 10/34, C23C 10/50

(54) **Einrichtung zur Beschichtung von Turbomaschinen-Bauteilen, insbesondere Schaufeln**
Process for coating turbine components, especially turbine blades
Procédé pour appliquer un revêtement sur des articles de machines à turbine, en particulier sur les pales de turbine

(30) Priorität: 23.12.1986 DE 3644114
(43) Veröffentlichungstag der Anmeldung: 29.06.1988
(73) Patentinhaber: MTU MOTOREN- UND TURBINEN-UNION MÜNCHEN GMBH, D-80976 München (DE)
(72) Erfinder: Walter, Heinrich, D-8904 Friedberg 3 (DE)

(56) Entgegenhaltungen:
- EP-A- 0 272 630
- DE-A- 2 032 418
- GB-A- 887 821
- US-A- 3 114 961
- US-A- 4 041 196
- US-A- 4 350 719

## Beschreibung

Die Erfindung bezieht sich auf eine Einrichtung nach dem Oberbegriff des Patentanspruchs 1.

Es ist bekannt, Turbomaschinenbauteile, z.B. Turbinenschaufeln, mit Schutzschichten, insbesondere Heißgaskorrosionsschichten, zu versehen. Bei den Einrichtungen dieser Art werden die betreffenden Bauteile in Beschichtungskästen angeordnet, in die ein für den jeweiligen Anwendungszweck geeignetes Beschichtungspulver eingebracht wird, aus dem die Beschichtung unter Beiziehung eines geeigneten Gases und unter vorgegebener Temperatureinwirkung im Diffusionsverfahren gewonnen wird.

Dabei bereitet es Schwierigkeiten, Bauteilabschnitte, die keiner Beschichtung unterworfen werden sollen, einwandfrei gegenüber dem behälterinternen Beschichtungsprozeß abzuschirmen bzw. abzudecken. Ein örtliches Abdeckerfordernis ergibt sich dadurch, daß die betreffenden Bauteile oftmals örtlich extrem unterschiedlichen mechanischen und thermischen Belastungen im Betrieb ausgesetzt sind, d.h., eine bestimmte Bauteilsektion darf hinsichtlich der betrieblich vorgegebenen Gestaltung und Werkstoffstruktur nicht vom Beschichtungsprozeß beeinträchtigt werden, der wiederum entlang einer übrigen Bauteilstruktur verlangt wird.

Am Beispiel einer Turbinenschaufel bedeutet dies, daß der Schaufelfuß als der hinsichtlich betrieblicher Zug- und Schwingungsbelastungen besonders gefährdete Teile der Schaufel keiner Versprödungsgefahr aus dem Beschichtungsprozeß ausgesetzt werden darf.

Zusätzlich zu den genannten Kriterien soll eine örtliche Bauteilabdeckung den Beschichtungsaufwand auf das absolut notwendige Maß zu beschränken helfen.

Ein weiteres Problem hinsichtlich der örtlichen Bauteilabdeckung ergibt sich aus der häufig anzutreffenden geometrisch komplexen Bauteilgestaltung.

Im Rahmen schon untersuchter Einrichtungen der besprochenen Art bereitet auch die Bauteilhalterung Schwierigkeiten, um gleichzeitig bezüglich örtlicher Beschichtung und Abdeckung auf der sicheren Seite liegen zu können.

Bei einem aus der DE-A- 20 32 418 bekannten Fall sollen die Turbinenschaufeln bei einer ersten Variante zwischen endseitigen Erweiterungen und ihren Basen gehaltert, aufeinander folgend, entlang eines gemeinsamen Längsschlitzes eines Gehäuseträgers aufgereiht werden, wobei u.a. besondere Gehäusetrennstücke erforderlich werden, wenn ein unmittelbarer Kontakt der Überzugszusammensetzung und der Markierungszusammensetzung verhindert werden soll. Dabei sollen u.a. die offenen Enden des Gehäuseträgers durch Verbiegen verschlossen werden können. Bei einer zweiten Variante dieses bekannten Falles soll die zu behandelnde bzw. zu beschichtende Hinterkante einer Schaufel über eine schlitzförmige Öffnung in einen rohrförmigen Behandlungsträger eingesetzt werden, wobei Schaufel und Träger gemeinsam in einer Abdeckkonfiguration (Kasten) liegen sollen. Eine dritte Variante des bekannten Falles behandelt stapelweises Anordnen und Aufeinanderfügen von Ringen mit dazwischen eingebetteten Radscheiben unter Zuordnung die Abdeckbehälterkonfiguration verschleißender, besonderer Wandteile aus zwischen den Ringen belassenen Schlitzen ragen die zu beschichtenden Abschnitte (Schaufeln) in den Beschichtungskasten hinein.

Der Erfindung liegt die Aufgabe zugrunde, eine Einrichtung nach der eingangs genannten Art (Oberbegriff des Patentanspruchs 1) anzugeben, mit der eine betrieblich zuverlässige, dichte und von Strukturvorgaben eines Beschichtungsbehälters gelöste und einfachst handhabbare örtliche Bauteilabdeckung geschaffen wird.

Die gestellte Aufgabe ist mit den Merkmalen des Kennzeichnungsteils des Patentanspruches 1 erfindungsgemäß gelöst.

Erfindungsgemäß kann der Abdeckschuh einfachst derart über den Schaufelendabschnitt gestülpt werden, daß der nicht zu beschichtende Endabschnitt einwandfrei abgedeckt ist und somit keinen Einflüssen aus dem örtlichen Beschichtungsprozeß ausgesetzt ist. Der Hohlraum des Abdeckschuhs, in dem der nicht zu beschichtende Abschnitt, z.B. ein Schaufelfuß, angeordnet ist, ist mit einem sogenannten "Abdeckpulver", insbesondere aus Aluminiumoxid (Al₂O₃), gefüllt; das Abdeckpulver stellt eine den Schaufelfuß vor Beschichtungsgasen schützende Dichtungspackung dar. Eine besondere Einfüllöffnung für das Abdeckpulver am Schuh muß vor Beginn des Beschichtungsprozesses verschlossen sein.

Eine möglichst glattwandige, dicht sitzende Konturierung gegenseitiger Flächen der Bauteilerweiterung und des Schuhs begünstigt die örtliche Abdeckung. Schaufel und Schuh stellen eine individuell gegenüber dem Beschichtungsbehälter handhabbare Einheit dar, deren Position den örtlichen Beschichtungskriterien gemäß variabel angepaßt werden kann.

Vorteilhafte Ausgestaltungen der Erfindung ergeben sich aus den Patentansprüchen 2 bis 4.

Anhand der Zeichnungen ist die Erfindung beispielsweise weiter erläutert, es zeigen:
- Fig. 1 -: eine Draufsicht des Abdeckschuhs der Einrichtung
und
- Fig. 2 -: einen Teilschnitt eines Beschichtungsbehälters oder -kastens der Einrichtung einschließlich einer fußseitig abgedeckt im Abdeckschuh sitzenden Turbinenlaufschaufel.

Die Einrichtung weist einen Beschichtungsbehälter 1 auf, in welchen das Bauteil, hier z.B. eine Turbinenlaufschaufel 2, über den Abdeckschuh 3 eingesetzt ist. Der nicht zu beschichtende Schaufelendabschnitt 4 ist im vorliegenden Beispiel der Schaufelfuß, der im Wege des fußseitig überstülpten Abdeckschuhs 3 gegenüber dem Behälterinnenraum 5 abgedeckt bzw. abgeschirmt ist. Nach erfolgtem Überstülpen wird der Abdeckschuh 3 mit einem geeigneten Abdeckpulver, z.B. Al₂O₃-Pulver, möglichst kleiner Teilchengröße, gefüllt und darauf die betreffende Einfüllöffnung des Schuhs 3 mit einem Abdeckblech 6 verschlossen.

Nachdem der Abdeckschuh 3 einschließlich der Turbinenlaufschaufel 2 in für die Beschichtung geeigneter Position im Behälter 1 angeordnet worden sind, kann der Behälter mit einem Deckel 7 verschlossen werden.

Der Behälterinnenraum 5 enthält ein geeignetes Beschichtungspulver zur Erzeugung einer Heißgaskorrosionsschicht am Schaufelblatt sowie an der zugehörigen Fußplatte 7' der Laufschaufel 2. Die Zusammensetzung des Beschichtungspulvers von der Art der zu erzeugenden Schicht abhängig; sei es, ob eine sogenannte "Alitierung" oder z.B. "Inchromierung" beabsichtigt ist.

Grundsätzlich besteht das Beschichtungspulver aus einem sogenannten "Donator" der die nachstehend genannten Elemente, z.B. Al, AlSi oder AlTi beinhaltet und beim Prozeß Al absondert sowie ferner aus einem Füllstoff (Al₂O₃) und einem Aktivator (z.B. NH₄F oder NH₄Cl). Der Diffusionsprozeß läuft z.B. unter Argon oder H₂ oder einem geeigneten Mischgas ab.

Wie insbesondere aus Fig. 2 erkennbar, weist der Abdeckschuh 3 eine Bauteileinschuböffnung 8 auf, die hier von den auf dem Schuh 3 aufsitzenden Gegenflächen der Fußplatte 7' als Bauteilerweiterung verschlossen ist. Es weist also der Abdeckschuh 3 eine der Fußplatte 7' gemäß geometrisch angepaßte Aussparung 9 auf, wodurch neben einer einwandfreien örtlichen Abdeckung des Schaufelfußes 4 zugleich günstige Voraussetzungen für eine geeignete Halterung der Schaufel 2 am Schuh 3 geschaffen werden.

Die Erfindung wäre u.a. für alle möglichen Abwandlungen von Stator- und Laufschaufeln praktikabel; so z.B. auch für Turbinenlaufschaufeln, die mit äußeren und/oder inneren Druckbandsegmenten als Bauteilerweiterungen ausgestattet sind, die auch hier wiederum z.B. die geeigneten Bauteilgegenflächen am Schuh bereitstellen können.

Die Erfindung könnte auch zur örtlichen Abdeckung fußseitiger Drehzapfenpartien von verstellbaren Leit- oder Laufschaufeln verwendet werden, dabei könnte der betreffende Schaufeldrehteller als Bauteilerweiterung in einer kreisförmig angepaßten Aussparung des Abdeckschuhs sitzen und der fußseitige Drehzapfen vom Schuh abgedeckt sein.

Erfindungsgemäß könnten auch z.B. beidendseitige Bauteilabschnitte eine Verdichter- oder Turbinenschaufel in der angegebenen Weise durch je einen Abdeckschuh abgedeckt werden.

Der Abdeckschuh 3 kann - nach erfolgtem Einsetzen in den Behälter 1 und Verschließen der Einfüllöffnung - über den Behälterdeckel 7 örtlich lösbar festgelegt werden.

Die Erfindung kann auch vorteilhaft dann eingesetzt werden, wenn es darum geht, Schaufeln zwecks Überholung neu beschichten zu wollen. In jedem Fall ist aber davon auszugehen, daß alle zu beschichtenden Bauteilflächen auf Maß fertigbearbeitet sind.

Durch eine größere Anzahl hintereinander im Behälter aufgereiht angeordneter Abdeckschuhe kann eine verhältnismäßig große Anzahl gleich oder ähnlich gestalteter Schaufeln, z.B. Turbinenschaufeln, gleichzeitig beschichtet werden; es wird auf diese Weise eine kostensparende Serienbeschichtung der Bauteile erzielt, verknüpft mit dem Vorteil einer optimalen örtlichen Bauteilabdeckung.

## Patentansprüche

1. Einrichtung zur Pulverdiffusionsbeschichtung einer Verdichter- oder Turbinenschaufel, die gänzlich in einem für den Beschichtungsprozeß dienenden Behälter angeordnet ist, wobei ein Endabschnitt der Schaufel in einem mit einem Abdeckpulver gefüllten Gehäuse gegenüber dem Behälterinhalt abgedeckt angeordnet und über eine Bauteilerweiterung an einer Einschuböffnung des Gehäuses gehalten ist, dadurch gekennzeichnet, daß das Gehäuse ein über den Schaufelendabschnitt (4) gestülpter Abdeckschuh (3) ist, wobei die Bauteilerweiterung an einer einschubseitig offenen, räumlich angepaßten Aussparung (9) des Schuhs entlang korrespondierenden Sitzflächen abdichtend gehaltert ist.

2. Einrichtung nach Anspruch 1, dadurch gekennzeichnet, daß die Bauteilerweiterung von einer Fußplatte (7') oder einem kopf- bzw. fußseitigen Deckbandsegment oder von einem Schaufeldrehteller gebildet ist.

3. Einrichtung nach Anspruch 1 oder 2, dadurch gekennzeichnet, daß der Abdeckschuh (3) mit einer deckelförmig verschlossenen Einfüllöffnung im Behälter (1) sitzt.

4. Einrichtung nach einem oder mehreren der Ansprüche 1 bis 3, dadurch gekennzeichnet, daß beidendseitige Bauteilabschnitte einer Schaufel durch je einen Abdeckschuh abdeckbar sind.

## Claims

1. Device for the powder-diffusion coating of a compressor or turbine vane which is entirely disposed in a container used for the coating process, wherein one end section of the vane is disposed in a housing filled with a masking powder such that it is masked with respect to the container contents and is held via a widened section of a structural member at an insertion opening of the housing, characterised in that the housing is a masking shoe (3) which is inverted over the vane end section (4), wherein the widened section of the structural member is mounted in a leaktight manner along corresponding mounting surfaces at a spatially adapted recess (9) of the shoe which is open at the insertion end.

2. Device according to Claim 1, characterised in that the widened section of the structural member is formed by a base plate (7') or a cover band segment at the top or base end or by a vane rotary plate.

3. Device according to Claim 1 or 2, characterised in that the masking shoe (3) is located in the container (1) with a filler opening closed in the manner of a lid.

4. Device according to one or more of Claims 1 to 3, characterised in that structural member sections of a vane can be masked at both ends by one masking shoe in each case.

## Revendications

1. Dispositif d'enduction par diffusion de poudre d'une pale de compresseur ou de turbine, qui est placée totalement dans une caisse servant au processus d'enduction, une partie terminale de la pale est maintenue avec épargne vis-à-vis du contenu de la caisse dans un boîtier rempli de poudre de réserve et elle est tenue par un élargissement de la pièce constitutive dans un orifice d'insertion du boîtier, caractérisé en ce que le boîtier est un sabot de protection (3) enfilé sur la partie terminale de pale (4), l'élargissement de la pièce constitutive étant maintenu hermétiquement sur les faces d'appui correspondantes dans un évidement (9) d'insertion du sabot ouvert adapté en volume.

2. Dispositif selon la revendication 1, caractérisé en ce que l'élargissement de la pièce constitutive est formé d'une plaque de pied (7') ou d'un segment de bande de couverture du côté pied ou tête ou d'un plateau tournant de pale.

3. Dispositif selon la revendication 1 ou 2, caractérisé en ce que le sabot (3) de protection repose dans la caisse (1) avec un orifice de remplissage fermé par un couvercle.

4. dispositif selon l'une ou plusieurs des revendications 1 à 3, caractérisé en ce qu'on peut réserver , de chaque côté les pièces constitutives d'une pale par un sabot de protection.
